# EUROPÄISCHE PATENTSCHRIFT

(11) **EP 2 957 837 B1**
(45) Veröffentlichungstag und Bekanntmachung des Hinweises auf die Patenterteilung: **17.08.2022**
(21) Anmeldenummer: 15167325.8
(22) Anmeldetag: 12.05.2015
(51) Int. Cl.: F24D 3/08, F24D 19/10

(54) **HEIZUNGSANLAGE SOWIE VERFAHREN ZUM BETREIBEN EINER HEIZUNGSANLAGE**
HEATING SYSTEM AND METHOD FOR OPERATING A HEATING SYSTEM
INSTALLATION DE CHAUFFAGE ET PROCÉDÉ DE FONCTIONNEMENT D'UNE INSTALLATION DE CHAUFFAGE

(30) Priorität: 05.06.2014 DE 102014210745
(43) Veröffentlichungstag der Anmeldung: 23.12.2015
(73) Patentinhaber: Robert Bosch GmbH, 70442 Stuttgart (DE)
(72) Erfinder: Paske Te, Mark, 7423 Deventer (NL); Elsen ten, Jan, 7416 Deventer (NL)

(56) Entgegenhaltungen:
- EP-A1- 1 619 453
- EP-A1- 2 613 097
- WO-A1-2005/010415
- FR-A1- 2 793 899

## Beschreibung

Die Erfindung betrifft eine Heizungsanlage, umfassend mindestens einen Heizkreis, ein im Heizkreis zirkulierendes Fluid, mindestens einen Wärmeerzeuger, ein erstes Ventil und ein zweites Ventil. Weiter betrifft die Erfindung ein Verfahren zum Betreiben der Heizungsanlage.

### Stand der Technik

Es werden Heizgeräte eingesetzt, welche sowohl zum Erwärmen von Heizwasser als auch von Trinkwasser verwendet werden. Diese werden oft als Kombi-Heizgeräte bezeichnet. Hierbei ermöglicht ein Ventil den Wechsel zwischen Brauchwasser- und Heizwasserbereitstellung.

Eine ein Kombi-Heizgerät aufweisende Heizungsanlage umfasst auch ein Ausdehnungsgefäß, das für einen konstanten Druck in der Heizungsanlage sorgt. Um zu jeder Zeit einen Druckausgleich zum Ausdehnungsgefäß herstellen zu können, ist oftmals eine Bypassschaltung zwischen Vorlauf und Rücklauf des Heizgerätes notwendig.

Eine solche Bypassschaltung hat den Nachteil, dass die Heizungsanlage an Heizleistung verliert.

Mit der EP 1619453 A1 ist eine Wärmeheizanlage mit einer hydraulischen Schutzschaltung bekannt geworden. Dort ist beschrieben, einen Drucksensor einzusetzen, um möglicherweise auftretende Leckagen zu erkennen. Auf eine Bypassschaltung wurde zwar verzichtet, ein Druckausgleich zu jeder Zeit zum Ausdehnungsgefäß ist jedoch nicht garantiert.

Dokument EP2613097 A1 offenbart eine Heizungsanlage mit den Merkmalen des Oberbegriffs des Anspruchs 1.

### Offenbarung der Erfindung

Dieser Nachteil des Stands der Technik wird durch die erfindungsgemäße Heizungsanlage gemäß dem Hauptanspruch 1 behoben. Die erfindungsgemäße Heizungsanlage umfasst mindestens einen Heizkreis und ein in diesem zirkulierendes Fluid. Weiter umfasst die Heizungsanlage mindestens einen Wärmeerzeuger, einen Wärmeverbraucher, einen Wasserspeicher und/oder eine Frischwasserstation, ein erstes und ein zweites Ventil sowie einen Drucksensor, wobei sich der Drucksensor zwischen dem ersten Ventil und dem zweiten Ventil befindet. Das erste Ventil und/oder der Drucksensor sind mit einer Steuereinheit verbunden.

In der erfindungsgemäßen Heizungsanlage befinden sich der Drucksensor, das erste Ventil und das zweite Ventil in einem Vorlauf des Wärmeverbrauchers; das zweite Ventil ein Thermostatventil des Wärmeverbrauchers ist, und der Wärmeverbraucher Wärme an die Umgebung abgibt; das erste Ventil ein Dreiwegeventil ist, das sich im Vorlauf des Wärmeverbrauchers, vor dem Wasserspeicher und/oder der Frischwasserstation und dem Wärmeverbraucher, befindet, so dass zwischen Heizwasser- und Brauchwasseranforderung je nach Bedarf gewechselt werden kann. Das Dreiwegeventil öffnet in Richtung des Wärmeverbrauchers und schließt in Richtung des Wasserspeichers und/oder der Frischwasserstation, wenn warmes Heizwasser benötigt wird, und das Dreiwegeventil öffnet in Richtung des Wasserspeichers und/oder der Frischwasserstation und schließt in Richtung des Wärmeverbrauchers, wenn warmes Brauchwasser angefordert wird.

Der Drucksensor stellt Druckvariationen fest, auf die die Heizungsanlage reagieren oder eingestellt werden kann.

Unter einem Fluid ist ein Medium zu verstehen, welches Wärme aufnehmen und abgeben kann. Dies können unter anderem gasförmige, flüssige oder auch feste Stoffe sein.

Die sich im Heizkreis befindlichen ersten und zweiten Ventile verfügen mindestens über eine Schließ- und Öffnungsfunktion. Schließt ein Ventil, so kann das Fluid dieses nicht passieren. Ist ein Ventil geöffnet, so kann das Fluid durch das Ventil hindurchtreten. Das Ventil kann auch teilweise geöffnet oder geschlossen sein.

Der Drucksensor bestimmt einen Anfangsdruck und einen momentanen Druck. Ein Anfangsdruck ist der Druck, der zu einem vorgebbaren Anfangszeitpunkt vom Drucksensor gemessen wird. Ein momentaner Druck ist der Druck, der nach diesem Anfangszeitpunkt zu einem vorgebbaren späteren Zeitpunkt gemessen wird. Aus den Messergebnissen kann eine Druckdifferenz bestimmt werden, welche definiert ist als der Betrag der Differenz zwischen dem momentanen Druck und dem Anfangsdruck. Das erste Ventil und/oder das zweite Ventil kann bei der Messung des Anfangs- oder momentanen Druckes geschlossen oder geöffnet sein.

Es ist vorteilhaft, wenn das erste Ventil öffnet, wenn die Druckdifferenz eine vorgebbare maximale Druckdifferenz erreicht oder überschreitet. Hierbei wird der Betrag der Druckdifferenz betrachtet.

Eine maximale Druckdifferenz ist der Betrag einer Druckdifferenz, bis zu welcher der sichere Betrieb der Heizungsanlage gewährleistet ist. Wird die maximale Druckdifferenz erreicht oder überschritten, so blockiert das erste oder zweite Ventil.

Analog ist ein minimaler Druck zu verstehen. Wird die maximale Druckdifferenz erreicht oder überschritten bzw. der minimale Druck erreicht oder unterschritten, so müssen entsprechende Schritte zum Druckausgleich eingeleitet werden.

Analog zur Druckdifferenz kann also der momentane Druck mit dem vorgebbaren minimalen Druck verglichen werden. Sofern der momentane Druck den vorgebbaren minimalen Druck unterschreitet, öffnet das Ventil. So wird der sichere Betrieb der Heizungsanlage unter optimierten Bedingungen gewährleistet.

Um einen optimierten Betrieb zu ermöglichen, ist das erste Ventil oder der Drucksensor mit einer Steuereinheit verbunden sind. Auch beide Komponenten, das erste Ventil und der Drucksensor, können mit der Steuereinheit verbunden sein. Hierbei kann es sich um eine direkte oder indirekte Verbindung handeln. Beispielsweise kann der Drucksensor ein Signal an die Steuereinheit senden, welche dieses Signal dann bearbeitet.

Hierbei ist es weiter vorteilhaft, wenn der Drucksensor den momentanen Druck an die Steuereinheit sendet. Die Steuereinheit kann das Signal auswerten und das erste Ventil öffnen, wenn die Druckdifferenz die vorgebbare maximale Druckdifferenz erreicht oder übersteigt. Analog kann die Steuereinheit das erste Ventil öffnen, wenn der momentane Druck den vorgebbaren minimalen Druck erreicht oder unterschreitet.

Zum Betrieb der Heizungsanlage werden Parameter und/oder Werte vorgegeben.

Hierfür ist es von Vorteil, wenn die Steuereinheit das erste Ventil gemäß solcher vorgebbaren Parameter und/oder Werte steuern kann, wenn die Druckdifferenz die vorgebbare maximale Druckdifferenz und/oder der momentane Druck den vorgebbaren minimalen Druck nicht erreicht.

Der Drucksensor und das erste Ventil können eine Einheit bilden. Dies kann eine kostengünstige Variante darstellen, welche zugleich die Installation innerhalb des Heizkreises erleichtern kann.

Die Erfindung betrifft auch ein Verfahren zum Betreiben einer Heizungsanlage gemäß Anspruch 4.

Das Verfahren zeichnet sich dadurch aus, dass das erste Ventil mindestens teilweise geöffnet wird, wenn die von dem Drucksensor bestimmte Druckdifferenz eine vorgebbare maximale Druckdifferenz erreicht oder übersteigt und/oder wenn der momentane Druck einen vorgebbaren minimalen Druck erreicht oder unterschreitet.

Es ist von Vorteil, wenn das erste Ventil gemäß vorgebbaren Parametern und/oder Werten gesteuert und/oder geregelt wird, sofern die Druckdifferenz die vorgebbare maximale Druckdifferenz und/oder der gemessene Druck den vorgebbaren minimalen Druck nicht erreicht.

Um einen sicheren Betrieb der Heizungsanlage zu gewährleisten, ist es vorteilhaft, wenn entsprechende Schritte eingeleitet werden, sofern die Verbindung zwischen der Steuereinheit und dem Drucksensor nicht besteht oder fehlerhaft ist. In diesem Fall kann eine Warnmeldung ausgegeben werden, insbesondere ein Blinken und/oder ein Ton und/oder ein Text. Dies bietet den Vorteil, dass auf mögliche Fehler schnell und adäquat reagiert werden kann.

### Zeichnung

Die einzige Figur zeigt ein Ausführungsbeispiel einer erfindungsgemäßen Heizungsanlage.

### Beschreibung der Zeichnungen

Die Figur zeigt ein Ausführungsbeispiel einer erfindungsgemäßen Heizungsanlage 10. Die Heizungsanlage 10 weist einen Heizkreis 12 auf, in welchem Wasser zirkuliert. Zur Zirkulation des Wassers befindet sich im Heizkreis 12 eine Pumpe 20. Weiter weist der Heizkreis 12 ein Absperrventil 22 auf. Ein Ausdehnungsgefäß 28 fängt die durch Temperaturdifferenzen des zirkulierenden Wassers entstehenden Druckunterschiede auf und sorgt so für einen ausgeglichenen Druck innerhalb des Heizsystems.

Im Heizkreis 12 befindet sich ein Wärmeerzeuger 16, welcher das im Heizkreis 12 zirkulierende Wasser erwärmt. Über einen Wärmeverbraucher 24 mit einem Thermostatventil 26 wird Wärme an die Umgebung abgegeben. Ein Wasserspeicher 18 bzw. eine Frischwasserstation speichert erwärmtes Wasser, welches je nach Anforderung zur Erwärmung von Brauchwasser verwendet werden kann. Hierfür befindet sich in dem Wasserspeicher 18 ein Wärmetauscher (nicht dargestellt).

Ein Dreiwegeventil 30 befindet sich im Vorlauf des Wärmeerzeugers 24 vor dem Wasserspeicher 18 und dem Wärmeverbraucher 24, so dass zwischen Heizwasser- und Brauchwasseranforderung je nach Bedarf gewechselt werden kann.

Wird warmes Brauchwasser angefordert, so öffnet das Dreiwegeventil 30 in Richtung des Wasserspeichers 18, wohingegen in Richtung des Wärmeverbrauchers 24 geschlossen wird.

Wird warmes Heizwasser benötigt, so öffnet das Dreiwegeventil 30 in Richtung des Wärmeverbrauchers 24, und in Richtung des Wasserspeichers 18 schließt es. Das Thermostatventil 26 schließt oder öffnet je nach Anforderung: Ist eine vorgebbare Sollwerttemperatur erreicht, so schließt es, ansonsten ist es teilweise oder ganz geöffnet.

Zwischen dem Dreiwegeventil 30 und dem Thermostatventil 26 des Wärmeverbrauchers 24 befindet sich ein Drucksensor 36. Der Drucksensor 36 ist mit einer Steuereinheit 38 verbunden, so dass eine Kommunikation möglich ist. Bei dieser Verbindung kann es sich beispielsweise um eine kabelgebundene oder kabellose Verbindung handeln. Im Ausführungsbeispiel stellt die Steuereinheit 38 eine eigene Einheit dar. Alternativen sind selbstverständlich denkbar. So kann sich die Steuereinheit 38 ebenso im Wärmeerzeuger 16 befinden.

Es bestehen auch Verbindungen von der Steuereinheit 38 zu weiteren Komponenten der Heizungsanlage 10, wie zu der Pumpe 20, zu dem Wasserspeicher 18, zu dem Wärmeverbraucher 24, zum Dreiwegeventil 30 und dem Thermostatventil 26.

Der Drucksensor 36 misst in regelmäßigen Zeitabständen den Druck, unter anderem den Anfangsdruck, das heißt, den Druck zu einem vorgebbaren Anfangszeitpunkt. Danach misst er den am Dreiwegeventil 30 vorhandenen momentanen Druck zu einem vorgebbaren späteren Zeitpunkt. Dabei können das erste Ventil 30 und/oder das zweite Ventil 26 geschlossen oder geöffnet, insbesondere teilweise geöffnet, sein.

Der Drucksensor 36 leitet die gemessenen Druckwerte an die Steuereinheit 38 weiter, welche diese auswertet. Die Steuereinheit 38 berechnet unter anderem die Druckdifferenz, welche der Betrag der Differenz zwischen Anfangsdruck und momentanem Druck ist, einen Druckgradienten, den minimalen Druck und/oder die maximale Druckdifferenz, sofern diese nicht vorgegeben sind. So überwacht die Steuer- und/oder Regeleinheit 38 über den Drucksensor 36 Änderungen im Druck in einem bestimmten Zeitintervall. Die Steuereinheit 38 generiert schließlich entsprechende Befehle oder Signale, die an den Drucksensor 36 und/oder an das Dreiwegeventil 30 zur Ausführung gesendet werden.

Alternativ kann auch eine direkte Verbindung zwischen dem Drucksensor 36 und dem Dreiwegeventil 30 bestehen. In diesem Fall kommunizieren der Drucksensor 36 und das Dreiwegeventil 30 direkt miteinander. In diesem Fall wertet der Drucksensor 36 selbst die gemessenen Druckwerte aus und sendet Befehle, beispielsweise in Form von Signalen, an das Dreiwegeventil 30.

Sind das Dreiwegeventil 30 und das Thermostatventil 26 gleichzeitig geschlossen, so kann sich in der Leitung zwischen dem Dreiwegeventil 30 und dem Thermostatventil 26 Wasser befinden, welches als gefangenes Wasser bezeichnet wird. Handelt es sich hierbei um warmes Wasser, so kühlt dieses mit der Zeit aus. Der Druck des gefangenen Wassers fällt ab. Aus Sicherheitsgründen darf der Druck des gefangenen, kalten Wassers nicht unter einen minimal erlaubten Druck fallen. Alternativ oder zugleich darf die Druckdifferenz am Dreiwegeventil 30 eine maximal erlaubte Druckdifferenz nicht überschreiten, da sonst die Kraft der Druckdifferenz die Kraft des Dreiwegeventils 30 überschreiten könnte, so dass das Dreiwegeventil 30 blockiert.

Der minimale Druck bzw. die maximale Druckdifferenz sind vorgebbare oder berechenbare Größen, die abhängig vom vorhandenen Heizsystem sind.

Die Steuereinheit 38 überprüft, ob der momentan gemessene Druck einen minimalen Druck erreicht oder unterschreitet oder ob die Druckdifferenz eine maximale Druckdifferenz erreicht oder überschreitet. Es können auch momentaner Druck und Druckdifferenz gleichzeitig berücksichtigt werden.

Alternativ überprüft der Drucksensor 36, ob der minimale Druck und/oder die maximale Druckdifferenz erreicht wurden, sofern der Drucksensor 36 über die nötigen Mittel verfügt.

Wird der minimale Druck oder die maximale Druckdifferenz erreicht, so müssen Maßnahmen zum Druckausgleich eingeleitet werden.

Stellt die Steuereinheit 38 bzw. der Drucksensor 36 nun fest, dass der minimale Druck erreicht oder unterschritten wird oder dass die maximale Druckdifferenz erreicht oder überschritten wird, so sendet die Steuereinheit 38 ein Signal zum Öffnen an das Dreiwegeventil 30. Sofern zwischen dem Drucksensor 36 und dem Dreiwegeventil 30 eine direkte Verbindung besteht, kann der Drucksensor 36 das Signal zum Öffnen auch direkt an das Dreiwegeventil 30 senden. Durch das Öffnen des Dreiwegeventils 30 normalisieren sich die Druckverhältnisse. Nachdem der Drucksensor 36 einen normalisierten Druck feststellt, sendet der Drucksensor 36 ein Signal zum Schließen an die Steuereinheit 38 oder alternativ an das Dreiwegeventil 30, so dass das Dreiwegeventil 30 in Richtung des Wärmeverbrauchers 24 wieder schließt oder die dann für die Heizungsregelung notwendige Stellung einnimmt.

Aus Sicherheitsgründen wird in regelmäßigen Abständen überprüft, ob die Verbindung zu dem Dreiwegeventil 30 und dem Drucksensor 36 besteht oder fehlerhaft ist. Dies kann beispielsweise durch die Steuereinheit 38 erfolgen, indem sie beispielsweise in regelmäßigen Abständen ein Anfragesignal an den Drucksensor 36 sendet und auf den Empfang eines Antwortsignals vom Drucksensor 36 wartet. Ähnliche oder andere Vorgehensweisen zur Überprüfung der Verbindung können aber auch durch Drucksensor 36 selbst oder den Wärmeerzeuger 16 oder durch andere Komponenten der Heizungsanlage 10 durchgeführt werden.

Wird eine fehlerhafte oder nicht vorhandene Verbindung festgestellt, so gibt die entsprechende Komponente, wie die Steuereinheit 38, einen Warnhinweis aus, beispielsweise ein Blinken und/oder einen einmaligen oder mehrmaligen Ton und/oder eine Textmeldung, die auf einer Anzeige erscheint. Alternativ kann die Steuereinheit 38 ein entsprechendes Warnsignal an eine externe Einheit (nicht dargestellt) senden, welche den Warnhinweis ausgibt. Diese externe Einheit kann sich beispielsweise in einem Wohnraum befinden, so dass der Warnhinweis von anwesenden Personen sofort wahrgenommen wird.

Weiter kann die Steuereinheit 38 entsprechende Schritte zur Gewährleistung der Sicherheit der Heizungsanlage 10 einleiten, wie beispielsweise das Öffnen des Dreiwegeventils 30 oder, insbesondere wenn der Druck sich nicht normalisiert, das Einstellen des Betriebes der Heizungsanlage 10.

Alternativ oder zugleich kann der Drucksensor 36 überprüfen, ob eine Verbindung zum Wärmeerzeuger 16 und/oder zum Dreiwegeventil 30 besteht oder fehlerhaft ist. Verfügt der Drucksensor 36 über die nötigen Mittel, so gibt er einen Warnhinweis aus, beispielsweise ein Blinken und/oder einen Ton, sofern er Probleme mit der Verbindung feststellt. Er leitet, sofern nötig, entsprechende Schritte zur Gewährleistung der Sicherheit der Heizungsanlage 10 ein. Beispielsweise kann er das Öffnen des Dreiwegeventils 30 veranlassen und, falls der Druck sich nicht normalisiert, ein Warnsignal an die Steuereinheit 38 senden, welche dann beispielsweise den Betrieb der Heizungsanlage 10 einstellt.

Die Steuereinheit 38 zeichnet die gemessenen Druckwerte und berechneten Druckdifferenzen auf. Desweiteren speichert sie die Fälle, in denen der minimale Druck und/oder die maximale Druckdifferenz erreicht wurden. Die Daten können bei Bedarf aus der Steuereinheit 38 zu Diagnose- und Prognosezwecken ausgelesen und/oder abgerufen werden.

Verfügt der Drucksensor 36 über entsprechende Mittel, so kann dieser alternativ oder zugleich die gemessenen Druckwerte und berechneten Druckdifferenzen aufzeichnen und/oder speichern, die dann bei Bedarf abgerufen werden.

Aus diesem Ausführungsbeispiel geht hervor, dass das Prinzip auf viele verschiedene Heizungsanlagen anwendbar ist, bei denen es aufgrund von gefangenem, abkühlendem Wasser zu einem Druckungleichgewicht im Heizsystem kommen kann.

Es ist auch denkbar, dass zum Druckausgleich ein gesonderter Weg im Dreiwegeventil 30 geöffnet werden kann und nicht das gesamte Ventil angesteuert werden muss.

Im Folgenden wird unter Zuhilfenahme des Ausführungsbeispiels die prinzipielle Funktionsweise des Verfahrens beschrieben.

Am Drucksensor 36 wird eine Druckmessung durchgeführt.

Wird ein minimal erlaubter Druck und/oder eine maximal erlaubter Druckdifferenz festgestellt, so wird das Dreiwegeventil 30 in einem Schritt des Verfahrens teilweise oder ganz geöffnet, sofern es zuvor geschlossen war. Hierdurch wird eine Normalisierung des Druckes erreicht, ohne die Erwärmung des Trinkwassers zu beeinflussen.

Sobald der Druck normalisiert ist, wird das geöffnete Dreiwegeventil 30 wieder geschlossen, es sei denn, es besteht eine anderweitige Anforderung, beispielsweise eine Heizwasseranforderung, so dass das Dreiwegeventil 30 und das Thermostatventil 26 geöffnet werden müssen.

Solange der gemessene Druck über dem minimalen Druck und/oder die Druckdifferenz unter der maximalen Druckdifferenz bleibt, werden das Dreiwegeventil 30 und das Thermostatventil 26 gemäß vorgebbaren Werten oder Parametern geregelt und gesteuert, beispielsweise gemäß einer vorgebbaren Sollwerttemperatur oder einer anstehenden Warmwasserzapfung.

In einem weiteren Schritt des Verfahrens wird überprüft, ob zumindest die Verbindung zwischen Steuereinheit 38, Drucksensor 36 und Dreiwegeventil 30 besteht oder fehlerhaft ist. Hierfür wird beispielsweise in regelmäßigen Abständen ein Anfragesignal an den Drucksensor 36 gesendet und auf den Empfang eines Antwortsignals vom Drucksensor 36 gewartet. Eine Fehleranalyse wird entweder automatisch in regelmäßigen Abständen durchgeführt oder von außen gestartet.

Wird eine nicht bestehende oder fehlerhafte Verbindung festgestellt, so werden Schritte zur Gewährleistung der Sicherheit der Heizungsanlage eingeleitet. Beispielsweise wird in einem Schritt des Verfahrens ein Warnhinweis ausgegeben, wie ein Blinken, ein Ton und/oder ein Text auf einer Anzeige. In einem anderen Schritt kann es notwendig sein, dass die Heizungsanlage 10 heruntergefahren wird, um Schäden durch ein steigendes Druckungleichgewicht zu vermeiden.

## Patentansprüche

1. Heizungsanlage, umfassend mindestens einen Heizkreis (12), ein im Heizkreis (12) zirkulierendes Fluid, mindestens einen Wärmeerzeuger (16), einen Wärmeverbraucher (24), einen Wasserspeicher (18) und/oder eine Frischwasserstation, einen Drucksensor (36), ein erstes Ventil (30) und ein zweites Ventil (26) im Heizkreis (12), wobei das erste Ventil (30) und/oder der Drucksensor (36) mit einer Steuereinheit (38) verbunden sind, wobei sich der Drucksensor (36), das erste Ventil (30) und das zweite Ventil (26) in einem Vorlauf des Wärmeverbauchers (24) befinden; das zweite Ventil (26) ein Thermostatventil des Wärmeverbrauchers (24) ist, und der Wärmeverbraucher (24) Wärme an die Umgebung abgibt; das erste Ventil (30) ein Dreiwegeventil ist, das sich im Vorlauf des Wärmeverbrauchers (24), vor dem Wasserspeicher (18) und/oder der Frischwasserstation und dem Wärmeverbraucher (24), befindet, so dass zwischen Heizwasser- und Brauchwasseranforderung je nach Bedarf gewechselt werden kann; das Dreiwegeventil (30) in Richtung des Wärmeverbrauchers (24) öffnet und in Richtung des Wasserspeichers (18) und/oder der Frischwasserstation schließt, wenn warmes Heizwasser benötigt wird, und das Dreiwegeventil (30) in Richtung des Wasserspeichers (18) und/oder der Frischwasserstation öffnet und in Richtung des Wärmeverbrauchers (24) schließt, wenn warmes Brauchwasser angefordert wird,
**dadurch gekennzeichnet, dass** sich der Drucksensor (36) zwischen dem ersten Ventil (30) und dem zweiten Ventil (26) befindet.

2. Heizungsanlage nach Anspruch 1, **dadurch gekennzeichnet, dass** die Steuereinheit (38) das erste Ventil (30) gemäß vorgebbaren Parametern und/oder Werten steuert, wenn die vom Drucksensor (36) bestimmte momentane Druckdifferenz eine vorgebbare maximale Druckdifferenz und/oder der momentane Druck einen vorgebbaren minimalen Druck nicht erreicht.

3. Heizungsanlage nach einem der vorhergehenden Ansprüche, **dadurch gekennzeichnet, dass** der Drucksensor (36) und das erste Ventil (30) eine Einheit bilden.

4. Verfahren zum Betreiben einer Heizungsanlage (10) nach einem der Ansprüche 1 bis 3, wobei der Drucksensor (36) den momentanen Druck im Vorlauf des Wärmeverbrauchers (24) an die Steuereinheit (38) sendet, welche das erste Ventil (30) mindestens teilweise öffnet, wenn eine von dem Drucksensor (36) bestimmte momentane Druckdifferenz eine vorgebbare maximale Druckdifferenz im Vorlauf des Wärmeverbrauchers (24) erreicht oder übersteigt und/oder wenn der gemessene Druck im Vorlauf des Wärmeverbrauchers (24) einen vorgebbaren minimalen Druck erreicht oder unterschreitet.

5. Verfahren nach Anspruch 4, **dadurch gekennzeichnet, dass** das erste Ventil (30) gemäß vorgebbaren Parametern und/oder Werten gesteuert und/oder geregelt wird, sofern die Druckdifferenz die vorgebbare maximale Druckdifferenz und/oder der momentane Druck den vorgebbaren minimalen Druck nicht erreicht.

6. Verfahren nach einem der Ansprüche 4 oder 5, **dadurch gekennzeichnet, dass** Schritte zur Gewährleistung der Sicherheit der Heizungsanlage (10) eingeleitet werden, sofern die Verbindung zwischen der Steuereinheit (38) und dem Drucksensor (36) nicht besteht oder fehlerhaft ist, und/oder dass eine entsprechende Warnmeldung ausgegeben wird, insbesondere ein Blinken und/oder ein Ton und/oder ein Text.

## Claims

1. Heating installation comprising at least one heating circuit (12), a fluid which circulates in the heating circuit (12), at least one heat generator (16), a heat consumer (24), a water store (18) and/or a fresh-water station, a pressure sensor (36), a first valve (30) and a second valve (26) in the heating circuit (12), wherein the first valve (30) and/or the pressure sensor (36) are/is connected to a control unit (38), wherein the pressure sensor (36), the first valve (30) and the second valve (26) are situated in a feed line of the heat consumer (24); the second valve (26) is a thermostat valve of the heat consumer (24), and the heat consumer (24) releases heat to the surroundings; the first valve (30) is a three-way valve which is situated in the feed line of the heat consumer (24) before the water store (18) and/or the fresh-water station and the heat consumer (24), so that switching between hot-water and service-water requirements is possible according to need; the three-way valve (30) opens in the direction of the heat consumer (24) and closes in the direction of the water store (18) and/or the fresh-water station if hot heating water is required, and the three-way valve (30) opens in the direction of the water store (18) and/or the fresh-water station and closes in the direction of the heat consumer (24) if hot service water is required,
**characterized in that** the pressure sensor (36) is situated between the first valve (30) and the second valve (26).

2. Heating installation according to Claim 1, **characterized in that** the control unit (38) controls the first valve (30) according to predefinable parameters and/or values if the instantaneous pressure difference determined by the pressure sensor (36) reaches a predefinable maximum pressure difference and/or the instantaneous pressure does not reach a predefinable minimum pressure.

3. Heating installation according to one of the preceding claims, **characterized in that** the pressure sensor (36) and the first valve (30) form a unit.

4. Method for operating a heating installation (10) according to one of Claims 1 to 3, wherein the pressure sensor (36) transmits the instantaneous pressure in the feed line of the heat consumer (24) to the control unit (38), which at least partially opens the first valve (30) if an instantaneous pressure difference determined by the pressure sensor (36) reaches or exceeds a predefinable maximum pressure difference in the feed line of the heat consumer (24) and/or if the measured pressure in the feed line of the heat consumer (24) reaches or falls below a predefinable minimum pressure.

5. Method according to Claim 4, **characterized in that** the first valve (30) is controlled and/or regulated according to predefinable parameters and/or values if the pressure difference reaches the predefinable maximum pressure difference and/or the instantaneous pressure does not reach the predefinable minimum pressure.

6. Method according to either of Claims 4 and 5, **characterized in that** steps for ensuring the protection of the heating installation (10) are taken if there is no connection between the control unit (38) and the pressure sensor (36) or if the connection therebetween is incorrect, and/or **in that** a corresponding warning message, in particular flashing and/or a sound and/or a text, is output.

## Revendications

1. Système de chauffage, comprenant au moins un circuit de chauffage (12), un fluide circulant dans le circuit de chauffage (12), au moins un générateur de chaleur (16), un consommateur de chaleur (24), un accumulateur d'eau (18) et/ou une station d'eau douce, un capteur de pression (36), une première vanne (30) et une deuxième vanne (26) dans le circuit de chauffage (12),
la première vanne (30) et/ou le capteur de pression (36) étant reliés à une unité de commande (38),
le capteur de pression (36), la première vanne (30) et la deuxième vanne (26) étant situés dans une canalisation montante du consommateur de chaleur (24) ; la deuxième vanne (26) étant une vanne thermostatique du consommateur de chaleur (24), et le consommateur de chaleur (24) dégageant de la chaleur dans l'environnement ; la première vanne (30) étant une vanne à trois voies qui est située dans la canalisation montante du consommateur de chaleur (24), en amont de l'accumulateur d'eau (18) et/ou de la station d'eau douce et du consommateur de chaleur (24) de façon à pouvoir passer entre la demande en eau de chauffage et la demande en eau sanitaire selon les besoins ;
la vanne à trois voies (30) s'ouvrant en direction du consommateur de chaleur (24) et se fermant en direction de l'accumulateur d'eau (18) et/ou de la station d'eau douce lorsque de l'eau de chauffage chaude est requise, et la vanne à trois voies (30) s'ouvrant en direction de l'accumulateur d'eau (18) et/ou de la station d'eau douce et se fermant en direction du consommateur de chaleur (24) lorsque de l'eau sanitaire chaude est requise,
**caractérisé en ce que** le capteur de pression (36) est situé entre la première vanne (30) et la deuxième vanne (26) .

2. Système de chauffage selon la revendication 1, **caractérisé en ce que** l'unité de commande (38) commande la première vanne (30) selon des paramètres et/ou des valeurs spécifiables si la différence de pression instantanée déterminée par le capteur de pression (36) n'atteint pas une différence de pression maximale spécifiable et/ou si la pression instantanée n'atteint pas une pression minimale spécifiable.

3. Système de chauffage selon l'une des revendications précédentes, **caractérisé en ce que** le capteur de pression (36) et la première vanne (30) forment une unité.

4. Procédé de fonctionnement d'un système de chauffage (10) selon l'une des revendications 1 à 3, le capteur de pression (36) envoyant la pression actuelle dans la canalisation montante du consommateur de chaleur (24) à l'unité de commande (38) qui ouvre au moins partiellement la première vanne (30) si une différence de pression actuelle déterminée par le capteur de pression (36) atteint une différence de pression maximale spécifiable, ou devient supérieure à celle-ci, dans la canalisation montante du consommateur de chaleur (24) et/ou lorsque la pression mesurée dans la canalisation montante du consommateur de chaleur (24) atteint une pression minimale spécifiable ou devient inférieure à celle-ci.

5. Procédé selon la revendication 4, **caractérisé en ce que** la première vanne (30) est commandée et/ou régulée selon des paramètres et/ou des valeurs spécifiables si la différence de pression n'atteint pas la différence de pression maximale spécifiable et/ou si la pression instantanée n'atteint pas la pression minimale spécifiable.

6. Procédé selon l'une des revendications 4 ou 5, **caractérisé en ce que** des mesures sont prises pour assurer la sécurité du système de chauffage (10) si la liaison entre l'unité de commande (38) et le capteur de pression (36) n'existe pas ou est défectueuse, et/ou **en ce qu'**un message d'avertissement correspondant est émis, notamment un clignotement et/ou un son et/ou un texte.
